# EUROPÄISCHE PATENTSCHRIFT

(11) **EP 2 591 284 B1**
(45) Veröffentlichungstag und Bekanntmachung des Hinweises auf die Patenterteilung: **06.04.2016**
(21) Anmeldenummer: 11754608.5
(22) Anmeldetag: 12.05.2011
(51) Int. Cl.: F21L 4/00, F21V 23/04, F21Y 115/10

(54) **TASCHENLAMPE MIT BATTERIEKARTUSCHE**
TORCH WITH A BATTERY CARTRIDGE
LAMPE DE POCHE À ÉTUI POUR BATTERIE

(30) Priorität: 06.07.2010 DE 102010026161
(43) Veröffentlichungstag der Anmeldung: 15.05.2013
(73) Patentinhaber: Zweibrüder Optoelectronics GmbH & Co. KG, 42699 Solingen (DE)
(72) Erfinder: OPOLKA, Rainer, 42699 Solingen (DE)
(74) Vertreter: Vomberg, Friedhelm
(86) Internationale Anmeldenummer: PCT/DE2011/001064
(87) Internationale Veröffentlichungsnummer: WO 2012/003819

(56) Entgegenhaltungen:
- EP-A1- 0 486 328
- FR-A1- 2 170 988
- JP-A- 2007 005 113
- US-A- 2 945 944

## Beschreibung

Die vorliegende Erfindung betrifft eine Taschenlampe mit einem zylinderförmigen Gehäuse und einer hierin gelagerten Batteriekartusche zum abnehmbaren Halten von mindestens einer Batterie.

Eine gattungsgemäße Taschenlampe mit einer Batteriekartusche wird beispielsweise in der DE 10 2007 032 003.7 beschrieben. Die Batteriekartusche besitzt einen endseitig angeordneten Druck- oder Tastschalter, der mit einem gehäuseseitigen Druckknopf betätigt wird.

Darüber hinaus sind nach dem Stand der Technik Taschenlampen bekannt, die gehäuseseitig einen Schiebeschalter besitzen, der üblicherweise mit dem Daumen betätigt wird. Solche Taschenlampen mit einem Schiebeschalter erfreuen sich aufgrund der bequemen Bedienung einer großen Beliebtheit.

Aus US 2,945,944 sind Taschenlampen bekannt, die eine Batteriekartusche und einen taschenlampengehäuseseitigen Druckschalter besitzen. Durch eine Verschiebung der Batteriekartusche, auf der auch eine Glühbirne angeordnet ist, lässt sich eine Fokkusierung des abgestrahlten Lichtkegels bewirken.

FR 72.04504 offenbart eine Taschenlampe mit einem Schiebeschalter.

Allerdings sind Schiebeschalter in der Regel im vorderen Bereich des Batteriegehäuses angeordnet, wo die Montage relativ kompliziert und damit kostenintensiv ist. Hiermit ist auch ein Austausch eines defekten Schiebeschalters entsprechend teuer, so dass häufig die komplette Taschenlampe ausgetauscht wird, obwohl oftmals lediglich Verschleißteile gewechselt werden müssten. Insbesondere bei Taschenlampen mit einem hochwertigen Gehäuse ist ein defekter Schiebeschalter aus diesen Gründen besonders nachteilig.

JP 2007-5113 betrifft eine Taschenlampe mit einem Schiebeschalter und einer Batteriekartusche, wobei der Schaltarm an der Innenseite des Batteriegehäuses befestigt ist.

Schließlich betrifft EP 0 486 328 eine dekorative Leuchte mit einem transparenten Griffstück, das über ein Batteriegehäuse geschoben werden kann. Die Leuchte ist über einen Schiebeschalter bedienbar.

Es ist daher Aufgabe der vorliegenden Erfindung eine Taschenlampe zu schaffen, bei der ein defekter Schiebeschalter einfach und kostenneutral montiert bzw. ausgetauscht werden kann.

Diese Aufgabe wird durch die Taschenlampe nach Anspruch 1 gelöst, wonach erfindungsgemäß ein Schiebeschalter mit einem auf dem Gehäuse beweglich gelagerten Schieber und einem auf der Batteriekartusche angeordneten Schaltarm vorgesehen ist. Mit anderen Worten besitzt der Schiebeschalter zwei Elemente, wobei gehäuse seitig ein Bedienelement in Form eines Schiebers und batteriekartuschenseitig das Kontaktelement in Form eines Schaltarms ausgebildet ist. Somit kann die Mechanik des Kontaktelementes außerhalb des Gehäuses montiert werden. Zudem können Verschleißteile, wie beispielsweise der Schaltarm, einfach und kostenneutral ausgetauscht werden.

Bevorzugte Ausgestaltungen der vorliegenden Erfindung werden in den Unteransprüchen sowie im Folgenden beschrieben.

Nach einer ersten bevorzugten Ausgestaltung ist vorgesehen, dass an dem Schaltarm ein elektrisches Kontaktelement und auf der Batteriekartusche eine elektrische Kontaktfläche ausgebildet ist. Somit kann durch eine Schwenkbewegung des Schaltarms ein Stromkreis geschlossen werden, wobei das Kontaktelement auf die Kontaktfläche gedrückt wird. Dabei dient der Schwenkarm gleichzeitig als elektrischer Leiter. Alternativ hierzu kann das Kontaktelement auch so ausgebildet sein, dass zwei auf der Batteriekartusche voneinander beabstandete Kontaktflächen miteinander verbunden werden. Dabei ist der Schwenkarm vorzugsweise als Isolator ausgebildet.

Nach einer weiteren bevorzugten Ausgestaltung ist vorgesehen, dass auf der Unterseite des Schiebers ein mechanisches Kontaktelement ausgebildet ist, das im eingebauten Zustand mit dem Schaltarm in Anlage ist. Durch eine Schiebbewegung des Schiebers kann der Schaltarm entsprechend auf die Kontaktfläche der Batteriekartusche gedrückt werden. Hierzu besitzt der Schaltarm vorzugsweise eine Anstiegsflanke, eine bogenförmige Erhebung und einen der Erhebung gegenüber abgesenkten Teilbereich. Diese Ausgestaltung des Schaltarms ist besonders vorteilhaft, da der Schalter sowohl eine Tastfunktion besitzt als auch dauerhaft eingeschaltet werden kann. Beim Betätigen des Schiebers gleitet das mechanische Kontaktelement auf der Anstiegsflanke des Schaltarms und drückt diesen mit dem Kontaktelement auf die Kontaktfläche. Solange das mechanische Kontaktelement die bogenförmige Erhebung nicht passiert hat, gleitet der Schalter beim Loslassen in die Ausgangsposition zurück, wo der elektrische Kontakt nicht geschlossen ist, so dass hierdurch eine Tastfunktion geschaffen wird. Sobald das mechanische Kontaktelement die bogenförmige Ausnehmung passiert hat, ist der Schalter eingerastet, so dass der elektrische Kontakt dauerhaft geschlossen ist. Ein Öffnen des elektrischen Kontaktes ist nur durch eine Rückführung des Schiebers möglich.

Um eine exakte Positionierung der Batteriekartusche in dem Batteriegehäuse zu ermöglichen, ist vorzugsweise vorgesehen, dass auf der Batteriekartusche und auf dem Gehäuseinnenmantel Führungselemente angeordnet sind. Ferner ist nach einer vorteilhaften Weiterbildung endseitig der Batteriekartusche ein Griffelement angeordnet, was das Montieren und Herausziehen der Batteriekartusche aus dem Batteriegehäuse erleichtert.

Weitere bevorzugte Ausgestaltungen sowie konkrete Ausführungsformen werden im Folgenden anhand der Figuren erläutert. Es zeigt:
- Fig. 1a:: eine Batteriekartusche in einer Seitenansicht,
- Fig. 1b:: eine Batteriekartusche in einer Draufsicht und
- Fig. 2:: eine Taschenlampe mit Schiebeschalter und Batteriekartusche.

Die Batteriekartusche 1 weist mehrere Ausnehmungen 2, 2' zur Aufnahme von Batterien bzw. Akkumulatoren auf, die über entsprechende Kontaktelemente 3, 3', 3", 3'" elektrisch miteinander verbunden sind, so dass ein geschlossener Stromkreis entsteht, mit dem eine Lichtquelle 4, beispielsweise eine LED, betrieben werden kann. Um den Stromkreis schließen und öffnen zu können, ist ein Schalter vorgesehen, der einen Schieber (in Fig. 1a und b nicht dargestellt) und einen an der Batteriekartusche 1 angeordneten Schaltarm 5 besitzt. Im dargestellten Fall ist der Schaltarm 5 als Teil des Stromkreises ausgebildet und weist an seiner Unterseite endseitig ein elektrisches Kontaktelement 6 auf, das mit einer batteriekartuschenseitigen elektrischen Kontaktfläche 7 verbunden werden kann. Hierzu ist der Schaltarm 5 schwenkbar gelagert und besitzt eine Anstiegsflanke 8, eine bogenförmige Erhebung 9 sowie einen der Erhebung 9 gegenüber abgesenkten Teilbereich 10. Mittels eines Schiebers 20 (vgl. Fig. 2) und eines hieran angeordneten mechanischen Kontaktelementes 21, das auf der Anstiegsflanke 9 gleitet, wird der Schaltarm 5 mit seinem Kontaktelement 6 auf die elektrische Kontaktfläche 7 gedrückt. Dabei ist der Schalter als kombinierter Taster und Dauerschalter ausgestaltet. Solange das mechanische Kontaktelement 21 die bogenförmige Erhebung 9 beim Schaltvorgang noch nicht passiert hat, dient der Schalter als Taster.

In Fig. 2 ist die Taschenlampe 23 mit eingebauter Batteriekartusche 1 und Schalter 34 gezeigt.

## Patentansprüche

1. Taschenlampe mit einem zylinderförmigen Gehäuse und einer hierin gelagerten Batteriekartusche (1) zum abnehmbaren Halten von mindestens einer Batterie,
**gekennzeichnet durch**
einen Schiebeschalter (24) mit einem auf dem Gehäuse beweglich gelagerten Schieber (20) und einem auf der Batteriekartusche schwenkbar gelagerten Schaltarm (5).

2. Taschenlampe nach Anspruch 1, **dadurch gekennzeichnet, dass** an dem Schaltarm (5) ein elektrisches Kontaktelement (6) und auf der Batteriekartusche (1) eine elektrische Kontaktfläche (7) ausgebildet ist.

3. Taschenlampe nach einem der Ansprüche 1 oder 2, **dadurch gekennzeichnet, dass** auf der Unterseite des Schiebers (20) ein mechanisches Kontaktelement (21) ausgebildet ist, das im eingebauten Zustand mit dem Schaltarm (5) in Anlage ist.

4. Taschenlampe nach einem der Ansprüche 1 bis 3, **dadurch gekennzeichnet, dass** der Schaltarm (5) eine Anstiegsflanke (8), eine bogenförmige Erhebung (9) und einen der Erhebung (9) gegenüber abgesenkten Teilbereich (10) besitzt.

5. Taschenlampe nach einem der Ansprüche 1 bis 4, **dadurch gekennzeichnet, dass** auf der Batteriekartusche (1) und auf dem Gehäuseinnenmantel Führungselemente angeordnet sind, so dass die Batteriekartusche (1) exakt in das Batteriegehäuse eingeführt werden kann.

6. Taschenlampe nach einem der Ansprüche 1 bis 5, **gekennzeichnet durch** ein endseitig der Batteriekartusche (1) angeordnetes Griffelement (11).

## Claims

1. A flashlight with a cylindrical housing and a battery cartridge (1) housed therein so that at least one battery can be removably retained,
**characterized in that**
a slide switch (24) is provided which has a slide (20) mounted movably on the housing and a switch lever (5) mounted pivotably on the battery cartridge.

2. Flashlight according to claim 1, **characterized in that** an electrical contact element (6) is formed on the switch lever (5) and an electrical contact surface (7) is formed on the battery cartridge (1).

3. Flashlight according to one of claims 1 or 2, **characterized in that** a mechanical contact element (21) is formed on the underside of the slide (20) and bears against the switch lever (5) in the installed state.

4. Flashlight according to one of claims 1 to 3, **characterized in that** the switch lever (5) has an upslope (8), a curved raised portion (9) and a portion (10) that is lower in height than the raised portion (9).

5. Flashlight according to one of claims 1 to 4, **characterized in that** guide elements are arranged on the battery cartridge (1) and on the inner shell of the housing so that the battery cartridge (1) can be inserted precisely into the battery housing.

6. Flashlight according to one of claims 1 to 5, **characterized by** a gripper element (11) arranged at the end of the battery cartridge (1).

## Revendications

1. Lampe de poche comprenant un boîtier cylindrique et une cartouche de pile (1) y logée destinée à maintenir de manière amovible au moins une pile,
**caractérisée par** un interrupteur à coulisse (24) ayant un coulisseau (20) logé de manière mobile sur ledit boîtier et un bras de commutation (5) logé à pivotement sur ladite cartouche de pile.

2. Lampe de poche selon la revendication 1, **caractérisée par le fait qu'**un élément de contact électrique (6) est réalisé sur ledit bras de commutation (5) et une surface de contact électrique (7) est réalisée sur ladite cartouche de pile (1).

3. Lampe de poche selon l'une quelconque des revendications 1 ou 2, **caractérisée par le fait que** sur la face inférieure du coulisseau (20) est réalisé un élément de contact mécanique (21) qui, en état installé, est en appui avec ledit bras de commutation (5).

4. Lampe de poche selon l'une quelconque des revendications 1 à 3, **caractérisée par le fait que** ledit bras de commutation (5) possède un flanc de montée (8), une saillie en arc (9) et une section (10) abaissée par rapport à la saillie (9).

5. Lampe de poche selon l'une quelconque des revendications 1 à 4, **caractérisée par le fait que** des éléments de guidage sont disposés sur la cartouche de pile (1) et sur la surface latérale intérieure du boîtier de sorte que la cartouche de pile (1) peut être introduite de manière exacte dans le boîtier de pile.

6. Lampe de poche selon l'une quelconque des revendications 1 à 5, **caractérisée par** un élément de préhension (11) disposé à l'extrémité de la cartouche de pile (1).
